# EUROPÄISCHE PATENTSCHRIFT

(11) **EP 4 438 840 B1**
(45) Veröffentlichungstag und Bekanntmachung des Hinweises auf die Patenterteilung: **01.07.2026**
(21) Anmeldenummer: 24194523.7
(22) Anmeldetag: 14.12.2021
(51) Int. Cl.: E05D 15/26, E05D 15/58, E05F 1/16, E06B 3/46

(54) **ANORDNUNG ZUR FÜHRUNG WENIGSTENS EINES BEWEGBAREN MÖBELTEILES RELATIV ZU EINEM MÖBELKORPUS**
ARRANGEMENT FOR GUIDING AT LEAST ONE MOVABLE FURNITURE PART RELATIVE TO A FURNITURE BODY
DISPOSITIF DE GUIDAGE D'AU MOINS UNE PARTIE DE MEUBLE MOBILE PAR RAPPORT À UN CORPS DE MEUBLE

(30) Priorität: 17.12.2020 AT 511062020
(43) Veröffentlichungstag der Anmeldung: 02.10.2024
(62) Teilanmeldung aus: 21830919.3
(73) Patentinhaber: Julius Blum GmbH, 6973 Höchst (AT)
(72) Erfinder: DÜR, Stefan, 6858 Schwarzach (AT)
(74) Vertreter: Torggler & Hofmann Patentanwälte - Innsbruck

(56) Entgegenhaltungen:
- WO-A1-2008/128257
- WO-A1-2018/129568
- DE-U1- 202007 008 561
- JP-A- 2008 057 258

## Beschreibung

Die Erfindung betrifft eine Anordnung zur Führung wenigstens eines bewegbaren Möbelteiles, insbesondere einer Schiebetür oder Faltschiebetür, relativ zu einem Möbelkorpus, umfassend wenigstens ein an dem Möbelkorpus befestigtes oder befestigbares Führungssystem, wenigstens einen Träger, an welchem das wenigstens eine bewegbare Möbelteil, insbesondere schwenkbar und/oder gelenkig, gelagert oder lagerbar ist und über welchen das wenigstens eine bewegbare Möbelteil relativ zu dem wenigstens einen Führungssystems bewegbar ist, und
wenigstens eine Antriebsvorrichtung, mit welcher der wenigstens eine Träger relativ zu dem wenigstens einen Führungssystem bewegbar ist, mit wenigstens einem Seil. Des Weiteren betrifft die Erfindung ein Möbel mit zumindest einer solchen Anordnung sowie ein Verfahren zur Montage und Koppelung einer solchen Anordnung.

Eine solche Anordnung ist bereits aus der österreichischen Patentanmeldung mit dem Aktenzeichen A 51123/2019 bekannt, in welcher ein Seil einer Antriebsvorrichtung im Auslieferungszustand der Antriebsvorrichtung über Kugeln an der Antriebsvorrichtung derart angeordnet ist, dass ein Monteur die Kugeln manuell aus der Antriebsvorrichtung nehmen muss, um diese dann - ebenfalls manuell - an einem Träger anzuordnen, sodass die Antriebsvorrichtung ein Herausfahren des Trägers aus einem Aufnahmeschacht unterstützen kann.

Nachteilig am Stand der Technik ist, dass die manuelle Anbindung des Seiles der Antriebsvorrichtung an den Träger umständlich ist und zusätzliche Zeit in der Montage der Anordnung benötigt. Insbesondere bei einem bereits montierten Aufnahmeschacht ist die Anbindung aufgrund der verdeckt im Aufnahmeschacht verorteten Antriebsvorrichtung unkomfortabel erwirkbar und erfordert eine Demontage des Aufnahmeschachtes. Löst sich das Seil beispielsweise während eines Betriebes unerwünscht von der Anordnung an dem Träger (zum Beispiel durch Erschütterungen und/oder mangelhafter Anbindung), so ist keine benutzerfreundliche Möglichkeit gegeben, um eine einwandfreie Funktionalität der Anordnung gewährleisten zu können. In der Praxis wird die Koppelung der Antriebsvorrichtung mit dem Träger des Öfteren vergessen oder nicht ordnungsgemäß korrigiert, wodurch für eine Bewegung des bewegbaren Möbelteiles ein erhöhter Kraftaufwand erforderlich ist und zudem während eines Betriebes schwer erkenntlich ist, welche Ursache der erhöhte Kraftaufwand inneträgt.

Weitere Anordnung mit einer Antriebsvorrichtung sind bereits aus den Schriften JP 2008 057258 A, WO 2008/128257 A1 sowie DE 20 2007 008 561 U1 bekannt.

Die objektive technische Aufgabe der vorliegenden Erfindung besteht daher darin, eine gegenüber dem Stand der Technik verbesserte Anordnung, ein Möbel sowie ein Verfahren anzugeben, bei welchen die Nachteile des Standes der Technik zumindest teilweise behoben sind, und welche sich insbesondere durch eine besonders komfortable Kopplung des Seiles der Antriebsvorrichtung mit einem Träger beziehungsweise einem bewegbaren Möbelteil auszeichnen, wobei die Gefahr einer fehlenden Anbindung von Antriebsvorrichtung und Träger/bewegbaren Möbelteil reduziert wird.

Diese Aufgabe wird durch die Merkmale des Anspruches 1 gelöst.

Es ist demnach erfindungsgemäß vorgesehen, dass wenigstens eine Koppelvorrichtung an dem wenigstens einen bewegbaren Möbelteil und/oder dem wenigstens einen Träger angeordnet ist, wobei die wenigstens eine Koppelvorrichtung bei einer Relativbewegung des wenigstens einen Trägers relativ zu dem wenigstens einen Führungssystem automatisch mit dem wenigstens einen Seil der wenigstens einen Antriebsvorrichtung koppelbar ist.

Dadurch wird es erst ermöglicht, dass nach erfolgter Montage des wenigstens einen Träger an dem wenigstens einen Führungssystem keine zusätzlichen manuellen Kopplungen durch den Monteur erforderlich sind, da durch die Relativbewegung an sich die Anbindung von Antriebseinheit und Träger generiert werden kann.

Hinzu kommt die positive Eigenschaft, dass im Falle einer etwaigen Lösung der Kopplung nach einer erneuten Bewegung von einer ausgefahrenen Stellung (zum Beispiel Aktivstellung für eine folgende Bedeckung von Einrichtungsgegenständen) in Richtung einer eingefahrenen Stellung (zum Beispiel Versenkstellung in einem Aufnahmeschacht) des wenigstens einen Trägers oder des wenigstens einen bewegbaren Möbelteils die Kopplung automatisch erneut erwirkt wird.

Der Monteur muss dementsprechend lediglich den wenigstens einen Träger an dem wenigstens einen Führungssystem anordnen, wobei bei einem Einschieben des wenigstens einen bewegbaren Möbelteiles in einen Möbelschacht die wenigstens eine Koppelvorrichtung das wenigstens eine Seil bei einer Relativbewegung des wenigstens einen Trägers mitnimmt und die wenigstens eine Antriebsvorrichtung Energie aufnimmt, durch welche eine Bewegung des wenigstens einen bewegbaren Möbelteiles in Richtung der ausgefahrenen Stellung unterstützt und/oder bedingt wird.

Im Allgemeinen kann die Kopplung zwischen einem Zeitpunkt der Erstkopplung und einer Demontage der Anordnung - beispielsweise durch ein Einklemmen des wenigstens einen Seiles in der wenigstens einen Koppelvorrichtung zum Beispiel über ein Koppelelement des wenigstens einen Seiles - aufrechterhalten bleiben oder bei einer Bewegung des wenigstens einen Trägers aus der ausgefahrenen Stellung in die eingefahrene Stellung erneut erwirkt werden.

Die wenigstens eine Koppelvorrichtung kann beispielsweise gabelförmig ausgebildet sein und/oder einen gabelförmigen Bereich zur Aufnahme des wenigstens einen Seiles und/oder wenigstens eines Koppelelementes des wenigstens einen Seiles umfassen, wobei das wenigstens eine Seil und/oder das wenigstens ein Koppelelement des wenigstens einen Seiles zumindest bereichsweise innerhalb der gabelförmigen Koppelvorrichtung zur Anlage bringbar ist, vorzugsweise in der gabelförmigen Koppelvorrichtung einklemmbar und/oder in Kraftschluss mit der gabelförmigen Koppelvorrichtung bringbar und/oder in Formschluss mit der gabelförmigen Koppelvorrichtung in eine Richtung entlang des wenigstens einen Seiles und/oder des wenigstens einen Koppelelementes bringbar ist.

Der Begriff Seil ist derart breit auszulegen, dass in analoger Weise auch beispielsweise eine Kette oder anderweitige flexible auf Zug belastbare Komponenten wie Schnüre, Fäden oder Drähte umfasst sind.

Wie eingangs ausgeführt, wird Schutz auch begehrt für ein Möbel mit zumindest einer solchen Anordnung.

Durch die automatische Kopplung wird eine Zuverlässigkeit der Funktionalität der Anordnung erhöht, wobei durch einen Spannvorgang in einem Einschiebevorgang des wenigstens einen Trägers ein Ausschiebevorgang des wenigstens einen bewegbaren Möbelteiles komfortabler vonstattengeht.

Zudem kann durch die Anbindung des wenigstens einen bewegbaren Möbel eine Bewegung aus dem Möbelschacht in eine Richtung quer zu dem Möbelschacht besonders günstig erfolgen, da das wenigstens eine bewegbare Möbelteil in Richtung der ausgefahrenen Stellung gedrängt wird und dadurch eine Führung zur Bedeckung von Einrichtungsgegenständen erleichtert wird.

Wie eingangs ausgeführt, wird Schutz auch begehrt für ein Verfahren zur Montage und Koppelung einer solchen Anordnung mit den folgenden Verfahrensschritten:
- der wenigstens eine Träger wird in einem vorbereitenden Schritt an dem wenigstens einen Führungssystem angeordnet,
- der wenigstens eine Träger wird in einem ersten Schritt relativ zu dem wenigstens einen Führungssystem bewegt, wodurch
- in einem zweiten Schritt das wenigstens eine Seil der wenigstens einen Antriebsvorrichtung automatisch mit der Koppelvorrichtung gekoppelt wird.

Vorteilhafte Ausführungsformen der Erfindung sind in den abhängigen Ansprüchen definiert.

Gemäß einer vorteilhaften Ausgestaltung der Erfindung ist vorgesehen, dass das wenigstens eine Führungssystem wenigstens eine erste Führungsschiene mit einer Längsrichtung zur Führung des wenigstens einen bewegbaren Möbelteiles entlang der ersten Führungsschiene und/oder wenigstens eine zweite Führungsschiene zur Führung des wenigstens einen bewegbaren Möbelteiles umfasst, wobei die wenigstens eine zweite Führungsschiene in einem Gebrauchszustand relativ zu der Längsrichtung der ersten Führungsschiene quer verläuft und/oder das wenigstens eine bewegbare Möbelteil über den wenigstens einen Träger entlang der wenigstens einen ersten Führungsschiene zwischen einer ausgefahrenen Stellung und einer eingefahrenen Stellung bewegbar ist.

Durch wenigstens eine erste Schiene und wenigstens eine zweite Schiene wird ermöglicht, das wenigstens eine bewegbare Möbelteil in spezifischen Positionen an dem wenigstens einen Führungssystem anzuordnen, welche beispielsweise eine Parkposition oder eine Bedeckposition umfassen können und wobei eine sichere Führung zwischen den einzelnen Positionen gewährleistet sein kann.

Die ausgefahrene Stellung und die eingefahrene Stellung sind in Bezug auf sämtliche Bauteilkomponenten der Anordnung anzuwenden, wobei zwei sich unterscheidende Relativstellungen des wenigstens einen Trägers gegenüber dem wenigstens einen Führungssystem ausgedrückt werden.

Vorteilhafter Weise ist vorgesehen, dass bei einer erstmaligen Relativbewegung des wenigstens einen Trägers relativ zu dem wenigstens einen Führungssystem die wenigstens eine Koppelvorrichtung automatisch mit dem wenigstens einen Seil koppelbar ist und/oder das wenigstens eine Seil mit der wenigstens einen Koppelvorrichtung in der ausgefahrenen Stellung, der eingefahrenen Stellung und/oder zwischen der ausgefahrenen Stellung und der eingefahrenen Stellung verbunden ist.

Wird nach einer erstmaligen Relativbewegung die Kopplung während eines Betriebes der Anordnung aufrechterhalten, so kann unterbunden werden, dass sich gegebenenfalls durch eine mangelhafte Ausrichtung des wenigstens einen Seiles keine sichere Kopplung einstellt. Diesem Sachverhalt kann beispielsweise durch ein Einklemmen des Seiles über einen Klemmmechanismus Abhilfe geschaffen werden, wobei das wenigstens eine Seil während einer Bewegung des wenigstens einen bewegbaren Möbelteiles sicher mit der wenigstens einen Koppelvorrichtung verbunden bleibt.

Als günstig hat sich erwiesen, dass die wenigstens eine Antriebsvorrichtung wenigstens eine Seiltrommel zum Auf- und Abwickeln des wenigstens einen Seiles und wenigstens eine Kraftspeichervorrichtung zur Vorspannung der wenigstens einen Seiltrommel umfasst, wobei vorzugsweise vorgesehen ist, dass die wenigstens eine Seiltrommel und/oder die wenigstens eine Kraftspeichervorrichtung, besonders bevorzugt vollständig, innerhalb eines Gehäuses der wenigstens einen Antriebsvorrichtung angeordnet ist.

Im Allgemeinen liegt das wenigstens eine Seil in der ausgefahrenen Stellung zur kompakten Lagerung aufgewickelt auf der wenigstens einen Seiltrommel vor, wobei ein freies Ende aus der wenigstens einen Antriebsvorrichtung herausragt. Wird das wenigstens eine Seil durch eine Relativbewegung des wenigstens einen Trägers in Richtung der eingefahrenen Stellung aus der wenigstens einen Antriebsvorrichtung ausgezogen, wird die wenigstens eine Kraftspeichervorrichtung vorgespannt, wobei die gespeicherte Energie bei einer Bewegung des wenigstens einen bewegbaren Möbelteiles in Richtung der ausgefahrenen Stellung an das wenigstens eine bewegbare Möbelteil abgegeben wird.

Gemäß einer vorteilhaften Ausführungsform der Erfindung ist vorgesehen, dass die wenigstens eine Kraftspeichervorrichtung bei einer Bewegung des wenigstens einen Trägers in Richtung einer eingefahrenen Stellung spannbar und/oder in einer ausgefahrenen Stellung vorgespannt oder ungespannt ist.

Als vorteilhaft hat sich erwiesen, dass das wenigstens eine Seil der wenigstens einen Antriebsvorrichtung wenigstens ein Koppelelement, vorzugsweise in Form einer Kugel, zur Verbindung des wenigstens einen Seiles mit der wenigstens einen Koppelvorrichtung und/oder ein von dem wenigstens einen Koppelelement beabstandetes Distanzelement, vorzugsweise Kegelstumpf, zur Beabstandung des wenigstens einen Koppelelements, vorzugsweise von einem gegebenenfalls vorhandenen Gehäuse der wenigstens einen Antriebsvorrichtung, umfasst.

Durch das wenigstens eine Distanzelement wird einerseits eine Adjustagemöglichkeit gegeben, wobei eine erhöhte Flexibilität in der Kopplung - insbesondere bei variierenden baulichen Größen von Bauteilkomponenten der Anordnung - bedingt ist. Andererseits wird eine Distanzierung des wenigstens einen Koppelelements von dem Gehäuse oder anderweitigen Bauteilkomponenten wie einer Führungsschiene erwirkt, um die Kopplung besonders günstig generieren zu können.

Das wenigstens eine Koppelelement hemmt ein ungewünschtes Lösen des wenigstens einen Seiles von der wenigstens einen Koppelvorrichtung, wodurch eine sichere Anordnung zur Bewegung des bewegbaren Möbelteiles gegeben ist. Ein ungewünschtes Verrutschen des Seiles relativ zu der wenigstens einen Koppelvorrichtung kann unterbunden werden.

Eine vorteilhafte Variante der Erfindung besteht darin, dass die wenigstens eine Antriebsvorrichtung wenigstens eine Austrittsöffnung aufweist, durch welche das wenigstens eine Seil der Antriebsvorrichtung in einem Gebrauchszustand schwerkraftbedingt im Wesentlichen vertikal nach unten zur Kopplung mit der wenigstens einen Koppelvorrichtung ragt.

Ist die wenigstens eine Austrittsöffnung in dem Gebrauchszustand der Anordnung unten verortet, so kann das Seil eine definierte Lage einnehmen, wobei eine Anbindung der wenigstens einen Antriebsvorrichtung mit dem wenigstens einen bewegbaren Möbelteil besonders einfach vorgenommen werden kann. Die wenigstens eine Austrittsöffnung ist besonders bevorzugt an einer Gehäuseseite der wenigstens einen Antriebsvorrichtung angeordnet, welche parallel zu der wenigstens einen ersten Führungsschiene ausgerichtet ist.

Besonders bevorzugt ist vorgesehen, dass die wenigstens eine Koppelvorrichtung wenigstens eine Aufnahmeeinrichtung umfasst, welche vorzugsweise eine verjüngende Vertiefung und/oder einen Haltebereich umfasst.

Die wenigstens eine Aufnahmeeinrichtung kann beispielsweise als keilförmige Aufnahme mit zwei relativ zueinander verjüngenden Seitenflächen ausgebildet sein. Im Allgemeinen ist auch beispielsweise eine konvex oder konkav gekrümmte Aufnahmeeinrichtung oder eine Aufnahmeeinrichtung als Klappmechanismus möglich.

Der Haltebereich ist besonders bevorzugt angrenzend an die wenigstens eine Aufnahmeeinrichtung angeordnet und stoffschlüssig mit dieser verbunden. Der Haltebereich sorgt für eine ortssichere Kopplung des wenigstens einen Seiles mit der wenigstens einen Koppelvorrichtung und kann beispielsweise in Form einer Klemmvorrichtung ausgebildet sein; auch Klett- und/oder Kleberanbindungen sind denkbar.

Im Stand der Technik muss das Seil manuell in eine Aufnahmeeinrichtung manövriert werden. Mehr Komfort bietet hierbei die Lösung mit der wenigstens einen Aufnahmeeinrichtung, welche automatisch mit dem Seil koppelbar ist.

Gemäß einem bevorzugten Ausführungsbeispiel der Erfindung ist vorgesehen, dass die wenigstens eine Koppelvorrichtung eine Basis, vorzugsweise mit wenigstens einer Öffnung für Befestigungsmittel, zur Verbindung mit dem wenigstens einen bewegbaren Möbelteil und/oder dem wenigstens einen Träger umfasst, wobei vorzugsweise vorgesehen ist, dass quer zu der Basis wenigstens ein Steg, welcher die wenigstens eine Aufnahmeeinrichtung aufweist, und/oder ein weiterer Steg zur Versteifung an der Basis angeordnet ist.

Besonders bevorzugt ist die Koppelvorrichtung metallisch ausgebildet. Im Allgemeinen kann die Koppelvorrichtung jedoch auch beispielsweise aus Kunststoff gefertigt sein.

Als günstig hat sich erwiesen, dass der wenigstens eine Träger ausgehend von einer eingefahrenen Stellung über die wenigstens eine Antriebsvorrichtung in eine ausgefahrene Stellung, vorzugsweise automatisch, bewegbar ist.

Die wenigstens eine Antriebsvorrichtung kann keine manuelle Bewegung des wenigstens einen bewegbaren Möbelteiles unterstützen oder eine manuelle Betätigung ersetzen, indem die Bewegung automatisch ausgeführt wird.

Bei einem Ausführungsbeispiel der Erfindung ist vorgesehen, dass wenigstens eine Ausstoßvorrichtung vorgesehen ist, mit welcher der wenigstens eine Träger ausgehend von einer eingefahrenen Stellung durch die wenigstens eine Ausstoßvorrichtung zumindest abschnittsweise in Richtung einer ausgefahrenen Stellung ausstoßbar ist, wobei vorzugsweise vorgesehen ist, dass der wenigstens eine Träger in der eingefahrenen Stellung durch Druckausübung auf den wenigstens einen Träger in eine hinter der eingefahrenen Stellung liegende Überdrückstellung bewegbar ist, wodurch die Ausstoßvorrichtung auslösbar ist.

Die wenigstens eine Ausstoßvorrichtung kann die Bewegung des wenigstens einen bewegbaren Möbelteiles entlang des wenigstens einen Führungssystems initiieren, wobei ein Übergang von einer Parkposition in eine Relativbewegung in Richtung der ausgefahrenen Stellung erwirkt werden kann.

Erfindungsgemäß ist vorgesehen, dass die Anordnung wenigstens einen Aufnahmeschacht umfasst, in welchem das wenigstens eine bewegbare Möbelteil in einer eingefahrenen Stellunganordenbar ist, wobei das wenigstens eine bewegbare Möbel in einer ausgefahrenen Stellung quer zu einer Längserstreckung des wenigstens einen Aufnahmeschachtes zur Verdeckung eines Einrichtungsgegenstandes bewegbar ist.

Bevorzugt ist das wenigstens eine bewegbare Möbelteil in dem wenigstens einen Aufnahmeschacht in der eingefahrenen Stellung vollständig anordenbar. Bevorzugt umfasst die Anordnung wenigstens eine zweite Führungsschiene zur Führung des wenigstens einen bewegbaren Möbelteiles, wobei das wenigstens eine bewegbare Möbelteil in der ausgefahrenen Stellung quer zu der Längserstreckung des wenigstens einen Aufnahmeschachtes zur Verdeckung eines Einrichtungsgegenstandes über die wenigstens eine zweite Führungsschiene bewegbar ist.

Durch den wenigstens einen Aufnahmeschacht wird ein ästhetisch ansprechendes Möbel bedingt, wobei die Anordnung innerhalb des wenigstens einen Aufnahmeschachtes versteckt werden kann und bei Bedarf das wenigstens eine bewegbare Möbelteil zur Verdeckung von Einrichtungsgegenständen herausgezogen und in die Richtung quer zu der Längserstreckung verfahren werden kann.

Besonders bevorzugt ist vorgesehen, dass das Möbel einen Möbelkorpus und wenigstens zwei relativ zu dem Möbelkorpus bewegbar gelagerte Möbelteile aufweist, wobei die Möbelteile in einem Gebrauchszustand über eine vertikal verlaufende Achse miteinander gelenkig verbunden sind, wobei die wenigstens zwei Möbelteile durch die Anordnung zwischen einer ersten Stellung, in welcher die Möbelteile im Wesentlichen parallel zueinander ausgerichtet sind, und einer zweiten Stellung, in welcher die Möbelteile im Wesentlichen komplanar zueinander ausgerichtet sind, bewegbar sind, wobei vorzugsweise vorgesehen ist, dass der Möbelkorpus wenigstens einen Aufnahmeschacht zur Aufnahme der Möbelteile in der ersten Stellung aufweist und/oder die Möbelteile über wenigstens eine Antriebsvorrichtung aus einer eingefahrenen Stellung in Richtung einer ausgefahrenen Stellung bewegbar sind.

Besonders eignet sich die Anordnung zur Nutzung bei einer mehrteiligen Faltschiebetür. Es sind jedoch auch bewegbare Möbelteile als einstückige Platten vorgesehen.

Gemäß einer vorteilhaften Ausführung der Erfindung ist vorgesehen, dass wenigstens eine Kraftspeichervorrichtung der wenigstens einen Antriebsvorrichtung bei einer Bewegung des Trägers aus einer ausgefahrenen Stellung in Richtung einer eingefahrenen Stellung gespannt wird und/oder eine Bewegung des Trägers aus einer eingefahrenen Stellung in Richtung einer ausgefahrenen Stellung, vorzugsweise unter Zuhilfenahme wenigstens einer Ausstoßvorrichtung, unterstützt wird.

Besonders bevorzugt ist die wenigstens eine Antriebsvorrichtung an einer Möbelplatte und/oder dem wenigstens einen Führungssystem der Anordnung angeordnet, wobei vorzugsweise vorgesehen ist, dass die wenigstens eine Antriebsvorrichtung zwischen zwei Möbelplatten eines Aufnahmeschachtes angeordnet ist.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1a, 1b: eine Anordnung gemäß einem besonders bevorzugten Ausführungsbeispiel in einer perspektivischen Ansicht,
- Fig. 2: die Anordnung gemäß dem Ausführungsbeispiel nach Fig. 1a - ohne Möbelwand - mit einem Detailausschnitt einer Koppelvorrichtung und einer Antriebsvorrichtung vor einer Kopplung in einer perspektivischen Darstellung,
- Fig. 3: die Anordnung gemäß dem Ausführungsbeispiel nach Fig. 1a - ohne Möbelwand und ohne Abdeckplatte - mit einem Detailausschnitt der Koppelvorrichtung und der Antriebsvorrichtung kurz vor einer Kontaktierung der Koppelvorrichtung mit einem Seil der Antriebsvorrichtung,
- Fig. 4a, 4b: eine Antriebsvorrichtung und eine Koppelvorrichtung gemäß einer bevorzugten Ausführungsform vor einer Kopplung in einer Ansicht von der Seite und einer perspektivischen Ansicht von unten,
- Fig. 5a, 5b: die Antriebsvorrichtung und Koppelvorrichtung nach Fig. 4a, wobei die Koppelvorrichtung in Richtung des Seiles bewegt wurde, in einer Ansicht von der Seite und einer perspektivischen Ansicht von unten,
- Fig. 6a, 6b: die Antriebsvorrichtung und Koppelvorrichtung nach Fig. 4a während einer Kopplung, in einer Ansicht von der Seite und einer perspektivischen Ansicht von unten,
- Fig. 7a, 7b: die Antriebsvorrichtung und Koppelvorrichtung nach Fig. 4a nach einer Kopplung, wobei die Koppelvorrichtung ein Stück gegenüber Fig. 6a weiterbewegt wurde,
- Fig. 8a bis 9b: die Antriebsvorrichtung und Koppelvorrichtung nach Fig. 4a, wobei die Koppelvorrichtung relativ zu der Antriebsvorrichtung bewegt wurde und das Seil der Antriebsvorrichtung mitbewegt,
- Fig. 10: ein Möbel gemäß einem besonders bevorzugten Ausführungsbeispiel mit zwei Aufnahmeschächten und zwei Anordnungen gemäß dem Ausführungsbeispiel nach Fig. 1a.

Fig. 1a und 1b zeigen eine Anordnung 1 zur Führung eines bewegbaren Möbelteiles 2 (aus Übersichtlichkeitsgründen nicht dargestellt - siehe Fig. 10) relativ zu einem Möbelkorpus 3, umfassend ein an dem Möbelkorpus 3 befestigbares Führungssystem 4 und einen Träger 5, an welchem das bewegbare Möbelteil 2 schwenkbar und gelenkig lagerbar ist. Die explizite Ausgestaltung des Trägers 5 ist im Allgemeinen beliebig; beispielsweise kann es sich bei dem Träger 5 um einen Holm, Balken, Träger, eine Platte, Schiene oder dergleichen handeln, wobei der Träger 5 auch mehrstückig ausgebildet sein kann. Über den Träger 5 ist das bewegbare Möbelteil 2 relativ zu dem Führungssystem 4 bewegbar.

Das Führungssystem 4 umfasst zwei erste Führungsschienen 9 mit einer Längsrichtung 10 zur Führung des bewegbaren Möbelteiles 2 entlang der ersten Führungsschienen 9, wobei die Anzahl an Führungsschienen 9 im Allgemeinen beliebig ist. Das bewegbare Möbelteil 2 ist über den Träger 5 entlang der ersten Führungsschienen 9 zwischen einer ausgefahrenen Stellung 13 und einer eingefahrenen Stellung 14 bewegbar. Die eingefahrene Stellung 14 ist durch ein Kreuz (X) angedeutet, an dessen Position das bewegbare Möbelteil 2 bei zwei an dem Führungssystem 4 angeordneten Möbelplatten vollständig in einem dadurch gebildeten Aufnahmeschacht 30 (siehe Fig. 10) eingeschoben ist, wobei im Allgemeinen auch eine partielles Einschieben des bewegbaren Möbelteiles 2 entlang der ersten Führungsschienen 9 als eingefahrene Stellung 14 genutzt werden kann.

Zur stabilen Führung des bewegbaren Möbelteiles 2 ist eine Y-förmige Verstärkungsstruktur in Form von gelenkig verbundenen Streben sowie ein sich diagonal erstreckendes Führungsseil vorgesehen, wobei auch lediglich die Y-Verstärkungsstruktur oder das Führungsseil herangezogen oder gänzlich darauf verzichtet werden kann.

Fig. 2 zeigt die Anordnung 1, wobei beide Möbelplatten, welche den Aufnahmeschacht 30 bilden, zur Veranschaulichung nicht dargestellt sind.

Die Anordnung 1 umfasst eine Antriebsvorrichtung 6, welche hinter einer Abdeckplatte verdeckt angeordnet ist. Die Antriebsvorrichtung 6 umfasst ein Seil 7, welches - wie in dem Detailausschnitt ersichtlich - unter die Abdeckplatte ragt. Eine Koppelvorrichtung 8 ist an dem Träger 5 angeordnet, wobei die Koppelvorrichtung 8 bei einer Relativbewegung des Trägers 5 relativ zu dem Führungssystem 4 in Richtung der eingefahrenen Stellung 14 automatisch mit dem Seil 7 der Antriebsvorrichtung 6 gekoppelt wird.

Im Allgemeinen kann die Koppelvorrichtung 8 an dem bewegbaren Möbelteil 2 angeordnet sein. In Verbindung mit der Antriebsvorrichtung 6 ist der Träger 5 relativ zu dem Führungssystem 4 über die Antriebsvorrichtung 6 bewegbar.

Der Träger 5 ist ausgehend von der eingefahrenen Stellung 14 über die Antriebsvorrichtung 6 in die ausgefahrene Stellung 13 automatisch bewegbar, wobei auch eine Unterstützung einer manuellen Bewegung je nach Krafteinstellung der Antriebsvorrichtung 6 möglich ist.

Fig. 3 zeigt die Anordnung 1 mit einer nicht dargestellten Abdeckplatte während einer erstmaligen relativen Bewegung des Trägers 5 entlang der ersten Führungsschienen 9 in Richtung der eingefahrenen Stellung 14 zur Kontaktierung und in weiterer Folge Kopplung der Antriebsvorrichtung 6 mit dem Träger 5.

Die Kopplung kann wie folgt generiert werden:
- der Träger 5 wird in einem vorbereitenden Schritt an dem Führungssystem 4 angeordnet (in der Darstellung bereits vollzogen),
- der Träger 5 wird in einem ersten Schritt relativ zu dem Führungssystem 4 bewegt (in der Darstellung ersichtlich), wodurch
- in einem zweiten Schritt das Seil 7 der Antriebsvorrichtung 6 automatisch mit der Koppelvorrichtung 8 (durch eine folgende Kontaktierung) gekoppelt wird.

Die Kopplung kann einmalig vollzogen und aufrechterhalten werden oder erneut nach einer Positionierung des Trägers 5 in die ausgefahrene Stellung 13 durchgeführt werden.

Es ist eine Ausstoßvorrichtung 29 vorgesehen, mit welcher der Träger 5 ausgehend von der eingefahrenen Stellung 14 durch die Ausstoßvorrichtung 29 abschnittsweise in Richtung der ausgefahrenen Stellung 13 ausstoßbar ist. Der Träger 5 ist in der eingefahrenen Stellung 14 durch Druckausübung auf den Träger 5 in eine hinter der eingefahrenen Stellung 14 liegende Überdrückstellung bewegbar ist, wodurch die Ausstoßvorrichtung 29 auslösbar ist und den Träger 5 in Richtung der ausgefahrenen Stellung 13 ausstößt, wobei über die Antriebsvorrichtung 6 eine Bewegung in die ausgefahrene Stellung 13 ausgeführt wird.

Fig. 4a zeigt die Antriebsvorrichtung 6 und die Koppelvorrichtung 8 vor einer durchgeführten Koppelung. An der Antriebsvorrichtung 6 ist über Befestigungsmittel an einer Abdeckklappe befestigbar.

Aus einem Gehäuse 17 der Antriebsvorrichtung 6 ragt das Seil 7, wobei das Seil 7 ein Koppelelement 18 in Form einer Kugel 19 zur Verbindung des Seiles 7 mit der Koppelvorrichtung 8 aufweist. Wird das Seil 7 in der Koppelvorrichtung 8 angeordnet, so verhakt sich das Koppelelement 18 und verhindert ein ungewünschtes Lösen des Seiles 7 von der Koppelvorrichtung 8. Die Kopplung kann formschlüssig und/oder kraftschlüssig vorgesehen sein.

Das Seil 7 umfasst ein von dem Koppelelement 18 beabstandetes Distanzelement 20 in Form eines Kegelstumpfes zur Beabstandung des Koppelelements 18 von dem Gehäuse 17. Im Allgemeinen sind auch zylindrische, kugelförmige oder anderweitige Distanzelemente 20 möglich, um das Koppelelement 18 derart von der Antriebsvorrichtung zu beabstanden, dass eine sichere automatische Kopplung mit der Koppelvorrichtung 8 vorgenommen werden kann. Es ist auch denkbar, dass das Koppelelement 18 in einem ungespannten Zustand des Seiles 7 von selbst schwerkraftbedingt eine insbesondere definierte Seilstrecke aus dem Gehäuse 17 ragt, wodurch auf das Distanzelement 20 verzichtet werden kann.

Fig. 4b zeigt die geometrische Ausgestaltung der Antriebsvorrichtung 6 und der Koppelvorrichtung 8 von einer gegenüber Fig. 4a geneigten Blickrichtung.

Die Koppelvorrichtung 8 umfasst eine Aufnahmeeinrichtung 22, welche eine verjüngende Vertiefung 23 und einen Haltebereich 24 umfasst. Die Aufnahmeeinrichtung 22 ist zur Aufnahme eines an das Koppelement 18 angrenzenden Seilabschnitt ausgelegt, wobei der Haltebereich 24 korrespondierend zu dem Seil ausgebildet ist, um eine sichere Verbindung der Koppelvorrichtung 8 mit dem Seil 7 bewerkstelligen zu können.

Die Koppelvorrichtung 8 weist eine Aufnahmeeinrichtung 22 auf, welche zwei Schrägflächen umfasst, die einen spitzen Winkel zueinander einschließen. Die Schrägflächen können im Allgemeinen auch einen rechten Winkel oder einen stumpfen Winkel zueinander einschließen.

Fig. 5a und Fig. 5b unterscheiden sich von Fig. 4a und Fig. 4b lediglich dahingehend, dass die Koppelvorrichtung 8 in Richtung des Seiles 7 bewegt wurde und die Anordnung 1 somit kurz vor der Koppelung vorliegt.

In Fig. 5a wurde eine Kraftspeichervorrichtung 16 der Antriebsvorrichtung 6 in Form einer Spiralfeder punktiert dargestellt, welche durch das Gehäuse 17 verdeckt ist. Im Allgemeinen kann die Kraftspeichervorrichtung 16 auch anderweitige Kraftspeicher umfassen wie Fluidkraftspeicher, Blattfedern, Zug- oder Druckfedern. Die Kraftspeichervorrichtung 16 wird bei einer Bewegung des Trägers 5 aus der ausgefahrenen Stellung 13 in Richtung der eingefahrenen Stellung 14 gespannt.

Eine Bewegung des Trägers 5 aus der eingefahrenen Stellung 14 in Richtung der ausgefahrenen Stellung 13 wird durch die Kraftspeichervorrichtung 16 unterstützt, wobei eine Ausstoßvorrichtung 29 (in der Darstellung nicht ersichtlich) in einem ersten Bewegungsabschnitt zu Hilfe genommen werden kann.

Die Kraftspeichervorrichtung 16 ist bei einer Bewegung des Trägers 5 in Richtung der eingefahrenen Stellung 14 spannbar und kann in der ausgefahrenen Stellung 13 abhängig von den Anforderungen an die Anordnung 1 vorgespannt oder ungespannt vorliegen. Die Kraftspeichervorrichtung 16 kann im Allgemeinen auch eine Adjustagevorrichtung zur Einstellung der Kraftspeicher umfassen.

Die Antriebsvorrichtung 6 umfasst eine (strichliert dargestellte) Seiltrommel 15 zum Auf- und Abwickeln des Seiles 7, wobei die Kraftspeichervorrichtung 16 zur Vorspannung der Seiltrommel 15 vorgesehen ist. Die Seiltrommel 15 und die Kraftspeichervorrichtung 16 sind vollständig innerhalb des Gehäuses 17 der Antriebsvorrichtung 6 angeordnet. Im Allgemeinen kann auch eine partielle Anordnung in dem Gehäuse 17 oder das Gehäuse 17 als Fassung ausgeführt vorgesehen sein.

Fig. 6a und Fig. 6b zeigen die automatische Kopplung aus zwei unterschiedlichen Blickwinkeln, wobei bei einer erstmaligen Relativbewegung des Trägers 5 (an welchem die Koppelvorrichtung 8 angeordnet ist) relativ zu dem Führungssystem 4 die Koppelvorrichtung 8 automatisch mit dem Seil 7 gekoppelt wird.

Das Seil 7 bleibt mit der Koppelvorrichtung 8 in der ausgefahrenen Stellung 13, der eingefahrenen Stellung 14 und zwischen der ausgefahrenen Stellung 13 und der eingefahrenen Stellung 14 verbunden, wobei auch möglich ist, dass die Kopplung in der ausgefahrenen Stellung 13 gelöst wird und bei einem erneuten Einschieben des bewegbaren Möbelteiles 2 erneut generiert wird.

Die Antriebsvorrichtung 6 weist eine Austrittsöffnung 21 auf, durch welche das Seil 7 der Antriebsvorrichtung 6 in einem Gebrauchszustand 12 der Anordnung 1 schwerkraftbedingt vertikal nach unten zur Kopplung mit der Koppelvorrichtung 8 ragt.

Die Koppelvorrichtung 8 umfasst eine Basis 25 mit zwei Öffnungen 26 für Befestigungsmittel zur Verbindung mit dem bewegbaren Möbelteil 2 und/oder dem Träger 5, wobei die Koppelvorrichtung 8 besonders bevorzugt an dem Träger 5 befestigt wird.

An der Basis 25 sind quer zu der Basis 25 ist ein Steg 27, welcher die Aufnahmeeinrichtung 22 und den Haltebereich 24 zur gesicherten Verbindung aufweist, und ein weiterer Steg 28 zur Versteifung angeordnet.

In Fig. 7a und Fig. 7b wurde die Koppelvorrichtung 8 weiter relativ zu der Antriebsvorrichtung 6 bewegt, wobei das Koppelelement 18 eine Verbindung mit der Koppelvorrichtung 8 aufrechterhält und das Seil 7 mitbewegt.

Fig. 8a und Fig. 8b unterscheiden sich von Fig. 7a und Fig. 7b lediglich dahingehend, dass die Koppelvorrichtung 8 weiterbewegt wurde, wobei das Koppelelement 18 in Bewegungsrichtung zeigt und der Distanzhalter 20 an einer gegenüberliegenden Seite der Aufnahmeeinrichtung 22 angeordnet ist.

In Fig. 9a und Fig. 9b ist ersichtlich, wie bei einer fortgesetzten Bewegung der Koppelvorrichtung 8 das Seil 7 mit der Koppelvorrichtung 8 mitbewegt wird, wodurch die Kraftspeichervorrichtung 16 geladen wird.

Fig. 10 zeigt ein Möbel 33 mit zwei Anordnungen 1 zur Bewegung bewegbarer Möbelteile 2, welche Faltschiebetüren bilden. Im Allgemeinen kann die Anordnung 1 auch für die Bewegung von einteiligen Schiebetüren genutzt werden, um beispielsweise Einrichtungsgegenstände 32 zu verdecken. Die Möbelteile 2 können in den beiden Aufnahmeschächten 30 über die Anordnungen 1 abgeordnet werden. An dem Möbelkorpus 3 sind die beiden Führungssysteme 4 der zwei Anordnungen 1 über jeweils zwei Möbelplatten befestigt, wobei an den zwei Möbelplatten jeweils eine weitere beabstandete Möbelplatte parallel zur Bildung der Aufnahmeschächte 30 angeordnet ist.

Die Antriebsvorrichtung 6 ist am Führungssystem 4 angeordnet. Die Antriebsvorrichtung 6 kann jedoch auch an der Möbelplatte der Anordnung angeordnet sein.

Das Möbel 33 weist einen Möbelkorpus 3 und zwei relativ zu dem Möbelkorpus 3 bewegbar gelagerte Möbelteile 2 in Form einer Faltschiebetür auf, wobei die Möbelteile 2 in einem Gebrauchszustand 12 der Anordnung 1 über eine vertikal verlaufende Achse 34 miteinander gelenkig verbunden sind. Im Allgemeinen kann auch analog ein bewegbares Möbelteil 2 in Form einer Schiebetür vorgesehen sein.

Die zwei Möbelteile 2 sind durch die Anordnung 1 zwischen einer ersten Stellung 35, in welcher die Möbelteile 2 im Wesentlichen parallel zueinander ausgerichtet sind, und einer zweiten Stellung, in welcher die Möbelteile 2 im Wesentlichen komplanar zueinander ausgerichtet sind, bewegbar. Die zweite Stellung ist nicht darstellt; diese wird durch ein Auffalten der beiden Möbelteile 2 generiert, wobei zur verbesserten Führung ein entlang der zweiten Führungsschiene 11 verfahrbarer Führungsschlitten zur Bewegung der beiden Möbelteile 2 relativ zu der zweiten Führungsschiene 11 vorgesehen sein kann.

In der zweiten Stellung werden Einrichtungsgegenstände 32 verdeckt. In der ersten Stellung 35 sind die beiden Möbelteile 2 in einem Aufnahmeschacht 30 zur Aufnahme der Möbelteile 2 verschiebbar. Die zwei Möbelteile 2 sind über die Antriebsvorrichtung 6 der Anordnung 1 aus einer eingefahrenen Stellung 14 in Richtung einer ausgefahrenen Stellung 13 bewegbar, wobei unterstützend eine (nicht ersichtlicher - vgl. Fig. 1a) Ausstoßvorrichtung 29 vorgesehen ist. Die Ausstoßvorrichtung 29 ist jedoch im Allgemeinen nicht erforderlich. In der Darstellung sind die Möbelteile 2 in der ausgefahrenen Stellung 13 gezeigt, wobei die eingefahrene Stellung 14 mit einem Kreuz (X) angedeutet ist.

Das Führungssystem 4 der Anordnung 1 umfasst eine zweite Führungsschiene 11 zur Führung der bewegbaren Möbelteile 2 orthogonal zu den ersten Führungsschienen 9, wobei die zweite Führungsschiene 11 in einem Gebrauchszustand 12 relativ zu der Längsrichtung 10 der ersten Führungsschienen 9 quer verläuft und diese für einen harmonischen Bewegungsablauf verbindet.

Die Anordnung 1 umfasst den Aufnahmeschacht 30 durch die parallele Formation von zwei Möbelplatten, wobei im Allgemeinen die Anordnung 1 auch ohne Aufnahmeschacht 30 vorgesehen sein kann und eine verjüngende Formation denkbar ist. In dem Aufnahmeschacht 30 sind in die bewegbaren Möbelteile 2 in der eingefahrenen Stellung 14 vollständig anordenbar, wobei auch eine partielle Anordnung in dem Aufnahmeschacht 30 denkbar ist.

Die bewegbaren Möbelteile 2 sind in der ausgefahrenen Stellung 13 quer zu einer Längserstreckung 31 des Aufnahmeschachtes 30 zur Verdeckung der Einrichtungsgegenstände 32 über die zweite Führungsschiene 11 bewegbar.

## Patentansprüche

1. Anordnung (1) zur Führung wenigstens eines bewegbaren Möbelteiles (2), insbesondere einer Schiebetür oder Faltschiebetür, relativ zu einem Möbelkorpus (3), umfassend
- wenigstens ein an dem Möbelkorpus (3) befestigtes oder befestigbares Führungssystem (4),
- wenigstens einen Träger (5), an welchem das wenigstens eine bewegbare Möbelteil (2), insbesondere schwenkbar und/oder gelenkig, gelagert oder lagerbar ist und über welchen das wenigstens eine bewegbare Möbelteil (2) relativ zu dem wenigstens einen Führungssystems (4) bewegbar ist, und
- wenigstens eine Antriebsvorrichtung (6), mit welcher der wenigstens eine Träger (5) relativ zu dem wenigstens einen Führungssystem (4) bewegbar ist, mit wenigstens einem Seil (7),
wobei wenigstens eine Koppelvorrichtung (8) an dem wenigstens einen bewegbaren Möbelteil (2) und/oder dem wenigstens einen Träger (5) angeordnet ist, wobei die wenigstens eine Koppelvorrichtung (8) bei einer Relativbewegung des wenigstens einen Trägers (5) relativ zu dem wenigstens einen Führungssystem (4) automatisch mit dem wenigstens einen Seil (7) der wenigstens einen Antriebsvorrichtung (6) koppelbar ist,
**dadurch gekennzeichnet, dass** die Anordnung (1) wenigstens einen Aufnahmeschacht (30) umfasst, in welchem das wenigstens eine bewegbare Möbelteil (2) in einer eingefahrenen Stellung (14) anordenbar ist, wobei das wenigstens eine bewegbare Möbelteil (2) in einer ausgefahrenen Stellung (13) quer zu einer Längserstreckung (31) des wenigstens einen Aufnahmeschachtes (30) zur Verdeckung eines Einrichtungsgegenstandes (32) bewegbar ist.

2. Anordnung (1) nach Anspruch 1, wobei das wenigstens eine Führungssystem (4) wenigstens eine erste Führungsschiene (9) mit einer Längsrichtung (10) zur Führung des wenigstens einen bewegbaren Möbelteiles (2) entlang der ersten Führungsschiene (9) und/oder wenigstens eine zweite Führungsschiene (11) zur Führung des wenigstens einen bewegbaren Möbelteiles (2) umfasst, wobei die wenigstens eine zweite Führungsschiene (11) in einem Gebrauchszustand (12) relativ zu der Längsrichtung (10) der ersten Führungsschiene (9) quer verläuft und/oder das wenigstens eine bewegbare Möbelteil (2) über den wenigstens einen Träger (5) entlang der wenigstens einen ersten Führungsschiene (9) zwischen einer ausgefahrenen Stellung (13) und einer eingefahrenen Stellung (14) bewegbar ist.

3. Anordnung (1) nach Anspruch 1 oder 2, wobei bei einer erstmaligen Relativbewegung des wenigstens einen Trägers (5) relativ zu dem wenigstens einen Führungssystem (4) die wenigstens eine Koppelvorrichtung (8) automatisch mit dem wenigstens einen Seil (7) koppelbar ist und/oder das wenigstens eine Seil (7) mit der wenigstens einen Koppelvorrichtung (8) in der ausgefahrenen Stellung (13), der eingefahrenen Stellung (14) und/oder zwischen der ausgefahrenen Stellung (13) und der eingefahrenen Stellung (14) verbunden ist.

4. Anordnung (1) nach einem der vorangegangenen Ansprüche, wobei die wenigstens eine Antriebsvorrichtung (6) wenigstens eine Seiltrommel (15) zum Auf- und Abwickeln des wenigstens einen Seiles (7) und wenigstens eine Kraftspeichervorrichtung (16) zur Vorspannung der wenigstens einen Seiltrommel (15) umfasst, wobei vorzugsweise vorgesehen ist, dass die wenigstens eine Seiltrommel (15) und/oder die wenigstens eine Kraftspeichervorrichtung (16), besonders bevorzugt vollständig, innerhalb eines Gehäuses (17) der wenigstens einen Antriebsvorrichtung (6) angeordnet ist.

5. Anordnung (1) nach Anspruch 4, wobei die wenigstens eine Kraftspeichervorrichtung (16) bei einer Bewegung des wenigstens einen Trägers (5) in Richtung einer eingefahrenen Stellung (14) spannbar und/oder in einer ausgefahrenen Stellung (13) vorgespannt oder ungespannt ist.

6. Anordnung (1) nach einem der vorangegangenen Ansprüche, wobei das wenigstens eine Seil (7) der wenigstens einen Antriebsvorrichtung (6) wenigstens ein Koppelelement (18), vorzugsweise in Form einer Kugel (19), zur Verbindung des wenigstens einen Seiles (7) mit der wenigstens einen Koppelvorrichtung (8) und/oder ein von dem wenigstens einen Koppelelement (18) beabstandetes Distanzelement (20), vorzugsweise Kegelstumpf, zur Beabstandung des wenigstens einen Koppelelements (18), vorzugsweise von einem gegebenenfalls vorhandenen Gehäuse (17) der wenigstens einen Antriebsvorrichtung (6), umfasst.

7. Anordnung (1) nach einem der vorangegangenen Ansprüche, wobei die wenigstens eine Antriebsvorrichtung (6) wenigstens eine Austrittsöffnung (21) aufweist, durch welche das wenigstens eine Seil (7) der Antriebsvorrichtung (6) in einem Gebrauchszustand (12) schwerkraftbedingt im Wesentlichen vertikal nach unten zur Kopplung mit der wenigstens einen Koppelvorrichtung (8) ragt.

8. Anordnung (1) nach einem der vorangegangenen Ansprüche, wobei die wenigstens eine Koppelvorrichtung (8) wenigstens eine Aufnahmeeinrichtung (22) umfasst, welche vorzugsweise eine verjüngende Vertiefung (23) und/oder einen Haltebereich (24) umfasst.

9. Anordnung (1) nach Anspruch 8, wobei die wenigstens eine Koppelvorrichtung (8) eine Basis (25), vorzugsweise mit wenigstens einer Öffnung (26) für Befestigungsmittel, zur Verbindung mit dem wenigstens einen bewegbaren Möbelteil (2) und/oder dem wenigstens einen Träger (5) umfasst, wobei vorzugsweise vorgesehen ist, dass quer zu der Basis (25) wenigstens ein Steg (27), welcher die wenigstens eine Aufnahmeeinrichtung (22) aufweist, und/oder ein weiterer Steg (28) zur Versteifung an der Basis (25) angeordnet ist.

10. Anordnung (1) nach einem der vorangegangenen Ansprüche, wobei der wenigstens eine Träger (5) ausgehend von einer eingefahrenen Stellung (14) über die wenigstens eine Antriebsvorrichtung (6) in eine ausgefahrene Stellung (13), vorzugsweise automatisch, bewegbar ist.

11. Anordnung (1) nach einem der vorangegangenen Ansprüche, wobei wenigstens eine Ausstoßvorrichtung (29) vorgesehen ist, mit welcher der wenigstens eine Träger (5) ausgehend von einer eingefahrenen Stellung (14) durch die wenigstens eine Ausstoßvorrichtung (29) zumindest abschnittsweise in Richtung einer ausgefahrenen Stellung (13) ausstoßbar ist, wobei vorzugsweise vorgesehen ist, dass der wenigstens eine Träger (5) in der eingefahrenen Stellung (14) durch Druckausübung auf den wenigstens einen Träger (5) in eine hinter der eingefahrenen Stellung (14) liegende Überdrückstellung bewegbar ist, wodurch die Ausstoßvorrichtung (29) auslösbar ist.

12. Anordnung (1) nach einem der vorangegangenen Ansprüche, wobei das wenigstens eine bewegbare Möbelteil (2) in dem wenigstens einen Aufnahmeschacht in der eingefahrenen Stellung (14) vollständig anordenbar ist und/oder die Anordnung wenigstens eine zweite Führungsschiene (11) zur Führung des wenigstens einen bewegbaren Möbelteiles (2) umfasst, wobei das wenigstens eine bewegbare Möbelteil (2) in der ausgefahrenen Stellung (13) quer zu der Längserstreckung (31) des wenigstens einen Aufnahmeschachtes (30) zur Verdeckung eines Einrichtungsgegenstandes (32) über die wenigstens eine zweite Führungsschiene (11) bewegbar ist.

13. Möbel (33) mit zumindest einer Anordnung (1) nach einem der vorangegangenen Ansprüche.

14. Möbel (33) nach Anspruch 13, wobei das Möbel (33) einen Möbelkorpus (3) und wenigstens zwei relativ zu dem Möbelkorpus (3) bewegbar gelagerte Möbelteile (2) aufweist, wobei die Möbelteile (2) in einem Gebrauchszustand (12) über eine vertikal verlaufende Achse (34) miteinander gelenkig verbunden sind, wobei die wenigstens zwei Möbelteile (2) durch die Anordnung (1) zwischen einer ersten Stellung (35), in welcher die Möbelteile (2) im Wesentlichen parallel zueinander ausgerichtet sind, und einer zweiten Stellung, in welcher die Möbelteile (2) im Wesentlichen komplanar zueinander ausgerichtet sind, bewegbar sind, wobei vorzugsweise vorgesehen ist, dass der Möbelkorpus (3) wenigstens einen Aufnahmeschacht (30) zur Aufnahme der Möbelteile (2) in der ersten Stellung (35) aufweist, und/oder die Möbelteile (2) über wenigstens eine Antriebsvorrichtung (6) aus einer eingefahrenen Stellung (14) in Richtung einer ausgefahrenen Stellung (13) bewegbar sind.

15. Verfahren zur Montage und Koppelung der Anordnung (1) nach einem der Ansprüche 1 bis 12, **gekennzeichnet durch** die folgenden Verfahrensschritte:
- der wenigstens eine Träger (5) wird in einem vorbereitenden Schritt an dem wenigstens einen Führungssystem (4) angeordnet,
- der wenigstens eine Träger (5) wird in einem ersten Schritt relativ zu dem wenigstens einen Führungssystem (4) bewegt, wodurch
- in einem zweiten Schritt das wenigstens eine Seil (7) der wenigstens einen Antriebsvorrichtung (6) automatisch mit der Koppelvorrichtung (8) gekoppelt wird.

16. Verfahren nach Anspruch 15, wobei wenigstens eine Kraftspeichervorrichtung (16) der wenigstens einen Antriebsvorrichtung (6) bei einer Bewegung des Trägers (5) aus einer ausgefahrenen Stellung (13) in Richtung einer eingefahrenen Stellung (14) gespannt wird und/oder eine Bewegung des Trägers (5) aus einer eingefahrenen Stellung (14) in Richtung einer ausgefahrenen Stellung (13), vorzugsweise unter Zuhilfenahme wenigstens einer Ausstoßvorrichtung (29), unterstützt wird.

## Claims

1. An assembly (1) for guiding at least one movable furniture part (2), in particular a sliding door or folding sliding door, relative to a furniture carcass (3), comprising
- at least one guide system (4) that is fastened or fastenable to the furniture carcass (3),
- at least one carrier (5) on which the at least one movable furniture part (2) is mounted or mountable, in particular in a pivotable and/or articulated manner, and by means of which the at least one movable furniture part (2) is movable relative to the at least one guide system (4), and
- at least one drive device (6), by means of which the at least one carrier (5) is movable relative to the at least one guide system (4), with at least one cable (7),
whereby at least one coupling device (8) is arranged on the at least one movable furniture part (2) and/or on the at least one carrier (5), wherein the at least one coupling device (8) is automatically couplable to the at least one cable (7) of the at least one drive device (6) during a relative movement of the at least one carrier (5) with respect to the at least one guide system (4), **characterized in that** the assembly (1) comprises at least one receiving slot (30) in which the at least one movable furniture part (2) is arrangeable in a retracted position (14), wherein the at least one movable furniture part (2), in an extended position (13), is movable transversely with respect to a longitudinal extent (31) of the at least one receiving slot (30) in order to conceal a fitment (32).

2. The assembly (1) according to claim 1, wherein the at least one guide system (4) comprises at least one first guide rail (9), with a longitudinal direction (10), for guiding the at least one movable furniture part (2) along the first guide rail (9), and/or comprises at least one second guide rail (11) for guiding the at least one movable furniture part (2), wherein the at least one second guide rail (11), in a state of use (12), runs transversely relative to the longitudinal direction (10) of the first guide rail (9), and/or the at least one movable furniture part (2) is movable by means of the at least one carrier (5) along the at least one first guide rail (9) between an extended position (13) and a retracted position (14).

3. The assembly (1) according to claim 1 or 2, wherein, during an initial relative movement of the at least one carrier (5) with respect to the at least one guide system (4), the at least one coupling device (8) is automatically couplable to the at least one cable (7), and/or the at least one cable (7) is connected to the at least one coupling device (8) in the extended position (13), in the retracted position (14) and/or between the extended position (13) and the retracted position (14).

4. The assembly (1) according to one of the preceding claims, wherein the at least one drive device (6) comprises at least one cable drum (15) for winding up and unwinding the at least one cable (7) and at least one energy storage device (16) for prestressing the at least one cable drum (15), wherein it is preferably provided that the at least one cable drum (15) and/or the at least one energy storage device (16) is arranged, particularly preferably entirely, within a housing (17) of the at least one drive device (6).

5. The assembly (1) according to claim 4, wherein the at least one energy storage device (16) can be placed under stress during a movement of the at least one carrier (5) in the direction of a retracted position (14), and/or is prestressed or unstressed in an extended position (13).

6. The assembly (1) according to one of the preceding claims, wherein the at least one cable (7) of the at least one drive device (6) comprises at least one coupling element (18), preferably in the form of a ball (19), for connecting the at least one cable (7) to the at least one coupling device (8), and/or comprises a spacer element (20), preferably a frustum, which is spaced apart from the at least one coupling element (18), for spacing the at least one coupling element (18) preferably from an optionally provided housing (17) of the at least one drive device (6).

7. The assembly (1) according to one of the preceding claims, where the at least one drive device (6) has at least one exit opening (21) through which the at least one cable (7) of the drive device (6), in a state of use (12), projects substantially vertically downward under the force of gravity for the purpose of coupling to the at least one coupling device (8).

8. The assembly (1) according to one of the preceding claims, wherein the at least one coupling device (8) comprises at least one receiving device (22), which preferably comprises a tapering depression (23) and/or a holding region (24).

9. The assembly (1) according to claim 8, wherein the at least one coupling device (8) comprises a base (25), preferably with at least one opening (26) for fastening means, for connecting to the at least one movable furniture part (2) and/or to the at least one carrier (5), wherein it is preferably provided that, transversely with respect to the base (25), at least one bar (27) which has the at least one receiving device (22), and/or a further bar (28) for stiffening purposes, is arranged on the base (25).

10. The assembly (1) according to one of the preceding claims, wherein the at least one carrier (5) is movable, preferably automatically, starting from a retracted position (14), into an extended position (13) by means of the at least one drive device (6).

11. The assembly (1) according to one of the preceding claims, wherein at least one ejection mechanism (29) is provided, with which the at least one carrier (5) can be at least partially ejected, starting from a retracted position (14), in the direction of an extended position (13) by the at least one ejection mechanism (29), wherein it is preferably provided that the at least one carrier (5), in the retracted position (14), is movable by exertion of pressure on the at least one carrier (5) into an overpressed position situated behind the retracted position (14), whereby the ejection mechanism (29) can be triggered.

12. The assembly (1) according to one of the preceding claims, wherein the at least one movable furniture part (2) is arrangeable in its entirety in a retracted position (14) in the at least one receiving slot and/or the assembly comprises at least one second guide rail (11) for guiding the at least one moveable furniture part (2), wherein the at least one movable furniture part (2), in an extended position (13), is movable transversely with respect to a longitudinal extent (31) of the at least one receiving slot (30) by means of the at least one second guide rail (11), in order to conceal a fitment (32).

13. A piece of furniture (33) with at least one assembly (1) according to one of the preceding claims.

14. The piece of furniture (33) according to claim 13, wherein the piece of furniture (33) has a furniture carcass (3) and at least two furniture parts (2) that are mounted so as to be movable relative to the furniture carcass (3), wherein the furniture parts (2), in a state of use (12), are connected to one another in an articulated manner by means of a vertically running axle (34), wherein the at least two furniture parts (2) are movable by means of the assembly (1) between a first position (35), in which the furniture parts (2) are oriented substantially parallel to one another, and a second position, in which the furniture parts (2) are oriented so as to be substantially coplanar with respect to one another, wherein it is preferably provided that the furniture carcass (3) has at least one receiving slot (30) for receiving the furniture parts (2) in the first position (35), and/or the furniture parts (2) are movable by means of at least one drive device (6) from a retracted position (14) in the direction of an extended position (13).

15. A method for installing and coupling the assembly (1) according to one of claims 1 to 12, **characterized by** the following method steps:
- the at least one carrier (5) is arranged on the at least one guide system (4) in a preparatory step,
- the at least one carrier (5) is moved relative to the at least one guide system (4) in a first step, as a result of which
- the at least one cable (7) of the at least one drive device (6) is automatically coupled to the coupling device (8) in a second step.

16. The method according to claim 15, wherein at least one energy storage device (16) of the at least one drive device (6) is placed under stress during a movement of the carrier (5) from an extended position (13) in the direction of a retracted position (14), and/or a movement of the carrier (5) from a retracted position (14) in the direction of an extended position (13) is supported, preferably with the aid of at least one ejection mechanism (29).

## Revendications

1. Ensemble (1) destiné à guider au moins une partie de meuble mobile (2), en particulier une porte coulissante ou une porte coulissante pliante, par rapport à un corps de meuble (3), comprenant
- au moins un système de guidage (4) fixé ou pouvant être fixé sur le corps de meuble (3),
- au moins un support (5), sur lequel l'au moins une partie de meuble mobile (2) est montée ou peut être montée en particulier de manière pivotante et/ou articulée et par l'intermédiaire duquel l'au moins une partie de meuble mobile (2) peut être déplacée par rapport à l'au moins un système de guidage (4), et
- au moins un dispositif d'entraînement (6), avec lequel l'au moins un support (5) peut être déplacé par rapport à l'au moins un système de guidage (4), avec au moins un câble (7),
dans lequel au moins un dispositif de couplage (8) est disposé sur l'au moins une partie de meuble mobile (2) et/ou sur l'au moins un support (5), dans lequel l'au moins un dispositif de couplage (8) peut être couplé automatiquement à l'au moins un câble (7) de l'au moins un dispositif d'entraînement (6) lors d'un déplacement relatif de l'au moins un support (5) par rapport à l'au moins un système de guidage (4), **caractérisé en ce que** l'ensemble (1) comprend au moins un puits de réception (30), dans lequel l'au moins une partie de meuble mobile (2) peut être disposée dans une position rentrée (14), l'au moins une partie de meuble mobile (2) pouvant être déplacée, dans une position déployée (13), de manière transversale par rapport à une extension longitudinale (31) de l'au moins un puits de réception (30) pour dissimuler un élément d'ameublement (32),

2. Ensemble (1) selon la revendication 1, dans lequel l'au moins un système de guidage (4) comprend au moins un premier rail de guidage (9) avec une direction longitudinale (10) destiné à guider l'au moins une partie de meuble mobile (2) le long du premier rail de guidage (9) et/ou au moins un deuxième rail de guidage (11) destiné à guider l'au moins une partie de meuble mobile (2), dans lequel l'au moins un deuxième rail de guidage (11) s'étend, dans un état d'utilisation (12), de manière transversale par rapport à la direction longitudinale (10) du premier rail de guidage (9) et/ou l'au moins une partie de meuble mobile (2) peut être déplacée entre une position déployée (13) et une position rentrée (14) le long de l'au moins un premier rail de guidage (9) par l'intermédiaire de l'au moins un support (5).

3. Ensemble (1) selon la revendication 1 ou 2, dans lequel lors d'un premier déplacement relatif de l'au moins un support (5) par rapport à l'au moins un système de guidage (4), l'au moins un dispositif de couplage (8) peut être couplé automatiquement à l'au moins un câble (7) et/ou l'au moins un câble (7) est relié à l'au moins un dispositif de couplage (8) dans la position déployée (13), la position rentrée (14) et/ou entre la position déployée (13) et la position rentrée (14).

4. Ensemble (1) selon l'une quelconque des revendications précédentes, dans lequel l'au moins un dispositif d'entraînement (6) comprend au moins un tambour de treuil (15) destiné à enrouler et dérouler l'au moins un câble (7) et au moins un dispositif accumulateur de force (16) destiné à précontraindre l'au moins un tambour de treuil (15), dans lequel il est prévu de préférence que l'au moins un tambour de treuil (15) et/ou l'au moins un dispositif accumulateur de force (16) sont disposés, de manière particulièrement préférée, à l'intérieur d'un boîtier (17) de l'au moins un dispositif d'entraînement (6).

5. Ensemble (1) selon la revendication 4, dans lequel l'au moins un dispositif accumulateur de force (16) peut être tendu et/ou est précontraint ou non tendu dans une position déployée (13) lors d'un déplacement de l'au moins un support (5) en direction d'une position rentrée (14).

6. Ensemble (1) selon l'une quelconque des revendications précédentes, dans lequel l'au moins un câble (7) de l'au moins un dispositif d'entraînement (6) comprend au moins un élément de couplage (18), de préférence sous la forme d'une bille (19), destiné à relier l'au moins un câble (7) à l'au moins un dispositif de couplage (8) et/ou un élément d'écartement (20) tenu à distance de l'au moins un élément de couplage (18), de préférence un cône tronqué, destiné à espacer l'au moins un élément de couplage (18), de préférence d'un boîtier (17) éventuellement présent de l'au moins un dispositif d'entraînement (6).

7. Ensemble (1) selon l'une quelconque des revendications précédentes, dans lequel l'au moins un dispositif d'entraînement (6) présente au moins une ouverture de sortie (21), par laquelle l'au moins un câble (7) du dispositif d'entraînement (6), dans un état d'utilisation (12), dépasse sensiblement verticalement vers le bas du fait de la gravité pour être couplé à l'au moins un dispositif de couplage (8).

8. Ensemble (1) selon l'une quelconque des revendications précédentes, dans lequel l'au moins un dispositif de couplage (8) comprend au moins un système de réception (22), lequel comprend de préférence un renfoncement (23) se rétrécissant et/ou une zone de maintien (24).

9. Ensemble (1) selon la revendication 8, dans lequel l'au moins un dispositif de couplage (8) comprend une base (25), de préférence avec au moins une ouverture (26) pour des moyens de fixation, destinée à être reliée à l'au moins une partie de meuble mobile (2) et/ou à l'au moins un support (5), dans lequel il est prévu de préférence qu'au moins une entretoise (27), laquelle présente l'au moins un système de réception (22), et/ou une autre entretoise (28) pour la rigidification sur la base (25) sont disposées de manière transversale par rapport à la base (25).

10. Ensemble (1) selon l'une quelconque des revendications précédentes, dans lequel l'au moins un support (5) peut être déplacé, de préférence automatiquement, dans une position déployée (13) en partant d'une position rentrée (14) par l'intermédiaire de l'au moins un dispositif d'entraînement (6).

11. Ensemble (1) selon l'une quelconque des revendications précédentes, dans lequel est prévu au moins un dispositif d'éjection (29), avec lequel l'au moins un support (5) peut être éjecté au moins par endroits en direction d'une position déployée (13) en partant d'une position rentrée (14) par l'au moins un dispositif d'éjection (29), dans lequel il est prévu de préférence que l'au moins un support (5) peut être déplacé dans une position de surpression située derrière la position rentrée (14) par l'application d'une pression sur l'au moins un support (5) dans la position rentrée (14), ce par quoi le dispositif d'éjection (29) est déclenchable.

12. Ensemble (1) selon l'une quelconque des revendications précédentes, dans lequel l'au moins une partie de meuble mobile (2) peut être disposée totalement dans l'au moins un puits de réception dans la position rentrée (14), et/ou l'ensemble comprend au moins un deuxième rail de guidage (11) destiné à guider l'au moins une partie de meuble mobile (2), l'au moins une partie de meuble mobile (2) pouvant être déplacée, dans la position déployée (13), de manière transversale par rapport à l'extension longitudinale (31) de l'au moins un puits de réception (30) par l'intermédiaire de l'au moins un deuxième rail de guidage (11).

13. Meuble (33) avec au moins un ensemble (1) selon l'une quelconque des revendications précédentes.

14. Meuble (33) selon la revendication 13, dans lequel le meuble (33) présente un corps de meuble (3) et au moins deux parties de meuble (2) montées de manière mobile par rapport au corps de meuble (3), dans lequel les parties de meuble (2) sont reliées de manière articulée l'une à l'autre, dans un état d'utilisation (12), par l'intermédiaire d'un axe s'étendant verticalement (34), dans lequel les au moins deux parties de meuble (2) peuvent être déplacées par l'ensemble (1) entre une première position (35), dans laquelle les parties de meuble (2) sont orientées de manière sensiblement parallèle l'une par rapport à l'autre, et une deuxième position, dans laquelle les parties de meuble (2) sont orientées de manière sensiblement coplanaire l'une par rapport à l'autre, dans lequel il est prévu de préférence que le corps de meuble (3) présente au moins un puits de réception (30) destiné à recevoir les parties de meuble (2) dans la première position (35) et/ou les parties de meuble (2) peuvent être déplacées en direction d'une position déployée (13) depuis une position rentrée (14) par l'intermédiaire d'au moins un dispositif d'entraînement (6).

15. Procédé de montage et de couplage de l'ensemble (1) selon l'une quelconque des revendications 1 à 12, **caractérisé par** les étapes de procédé suivantes :
- l'au moins un support (5) est disposé, dans une étape de préparation, sur l'au moins un système de guidage (4),
- l'au moins un support (5) est déplacé dans une première étape par rapport à l'au moins un système de guidage (4), ce par quoi
- dans une deuxième étape, l'au moins un câble (7) de l'au moins un dispositif d'entraînement (6) est couplé automatiquement au dispositif de couplage (8).

16. Procédé selon la revendication 15, dans lequel au moins un dispositif accumulateur de force (16) est tendu lors d'un déplacement du support (5) depuis une position déployée (13) en direction d'une position rentrée (14) et/ou un déplacement du support (5) depuis une position rentrée (14) en direction d'une position sortie (13) est soutenu de préférence en recourant au moins à un dispositif d'éjection (29).
